# EUROPÄISCHE PATENTSCHRIFT

(11) **EP 0 374 393 B1**
(45) Veröffentlichungstag und Bekanntmachung des Hinweises auf die Patenterteilung: **31.03.1993**
(21) Anmeldenummer: 89118560.5
(22) Anmeldetag: 06.10.1989
(51) Int. Cl.: B21D 39/04

(54) **Verfahren zum Herstellen von Verbindungen**
Method of making connections
Procédé de réalisation de connexions

(30) Priorität: 17.12.1988 DE 3842591
(43) Veröffentlichungstag der Anmeldung: 27.06.1990
(73) Patentinhaber: Emitec Gesellschaft für Emissionstechnologie mbH, 53797 Lohmar (DE)
(72) Erfinder: Swars, Helmut, D-5060 Bergisch Gladbach 1 (DE)
(74) Vertreter: Kahlhöfer, Hermann, Dipl.-Phys.

(56) Entgegenhaltungen:
- EP-A- 0 041 835
- EP-A- 0 066 871
- DE-A- 2 026 420

## Beschreibung

Die Erfindung betrifft ein Verfahren zum Herstellen von kraftschlüssigen Verbindungen zwischen ineinandergesteckten Rohrstücken oder zum Festlegen von auf Rohrstücke aufgeschobenen Elementen durch bleibendes radiales Aufweiten von in diese eingeschobenen mehreren Hülsen in koaxialer Anordnung. Ein derartiges Verfahren ist zum Herstellen von aufgebauten Wellen wie Kurbelwellen und Getriebewellen zur Anwendung gekommen. Ein Problem besteht dabei in der Druckaufgabe auf die verwendeten bleibend radial aufzuweitenden Hülsen. Es werden bisher an entsprechende Druckerzeugungsgeräte angeschlossene Druckmittelsonden verwendet, die sich mit paarweise angeordneten Dichtungen an die Hülsen anlegen und durch deren innere Kanäle Druckmittel auf die abgedichteten Hülsen aufgegeben wird. Nachteilig ist hierbei die teure Konstruktion der Sonden und die begrenzte Standzeit der Dichtungen.

Der vorliegenden Erfindung liegt die Aufgabe zugrunde, ein verbessertes Verfahren und eine Vorrichtung zu deren Durchführung bereitzustellen, bei dem die Druckerzeugung vereinfacht wird, das Problem des Dichtungsverschleißes vermieden wird und gegebenenfalls die Möglichkeit zur abgestuften Druckaufgabe in den verschiedenen Hülsen eröffnet wird. Die Lösung hierfür besteht darin, daß die Hülsen mit Druckflüssigkeit gefüllt werden und in ihre Öffnungen Kolben eingesetzt werden, wobei zueinanderliegende Öffnungen benachbarter Hülsen durch einen gemeinsamen Kolben verschlossen werden und daß durch Annäherung der beiden die nach außen liegenden Öffnungen der äußeren Hülsen verschließenden Kolben der Innendruck erhöht wird.

Durch ein derartiges Verfahren findet der Druckaufbau in den Hülsen selber statt, so daß keine druckdichten Verbindungsleitungen von einem entfernt liegenden Druckerzeuger zu den Hülsen mehr nötig sind. Die bisher üblichen Sonden werden durch einfache bohrungslose Drehteile ersetzt, so daß die erfindungsgemäße Anordnung zur Durchführung des Verfahrens außerordentlich einfach aufgebaut ist. Die Abdichtung der Kolben gegenüber den Hülsen kann auf sehr geringem Durchmesser erfolgen, so daß hierdurch gegebenenfalls ein Verzicht auf sonst aufwendige elastische Dichtungen möglich ist. Die Dichtungen in einfacher Form müssen nur einmal wirken. (evtl. Dichtmasse).

Eine bevorzugte Ausführung einer erfindungsgemäßen Anordnung ist in der Zeichnung dargestellt. Es ist hierin eine Haltevorrichtung 1 gezeigt, in der in einem Zylinder 2 in nicht näher dargestellter Weise ein Druck P1 aufgebracht wird und an deren entgegengesetzten Ende ein Anschlagteil 3 vorgesehen ist. Im Zylinder 2 ist ein Kolben 4 geführt, der mit stark reduziertem abgestuftem Durchmesser in eine erste Hülse 5 eingreift. Am Anschlag 3 stützt sich ein weiterer Kolben 6 ab, der ebenfalls mit stark reduziertem Durchmesser in eine zweite Hülse 7 eingreift. Ein weiterer mittlerer abgestufter Kolben 8 greift jeweils von der Gegenseite in die beiden HÜlsen 5 und 7 ein. Die Hülsen sind in ein erstes Rohr 9 eingeschoben, auf das im Bereich der Hülse 5 ein Element 10 aufgeschoben und im Bereich der Hülse 7 ein weiteres Rohrstück 11 aufgeschoben ist. Letztere sind in mit der Vorrichtung 1 verbundenen Zentrierungen 12, 13, 14 fixiert und gehalten. Bei Aufgabe des Druckes P₁ verschieben sich unter Aufbau eines Druckes P₂ in der Hülse 5 und unter Aufbau eines Druckes P₃ in der Hülse 7 die Kolben 4 und 8 nach links, während sich der Kolben 6 am Anschlag 3 abstützt. Das Verhältnis der Drücke P₂ und P₃ ist durch das Verhältnis der Durchmesser d₂ und d₃ des Freikolbens 8 bestimmt.

### Bezugszeichenliste

- 1: Vorrichtung
- 2: Zylinderbohrung
- 3: Anschlag
- 4: Kolben
- 5: Hülse
- 6: Kolben
- 7: Hülse
- 8: Kolben
- 9: Rohr
- 10: Element
- 11: Rohr
- 12: Halterung
- 13: Halterung
- 14: Halterung

## Patentansprüche

1. Verfahren zum Herstellen von kraftschlüssigen Verbindungen zwischen ineinandergesteckten Rohrstücken (9, 11) oder zum Festlegen von auf Rohrstücke (9, 11) aufgeschobenen Elementen (10) durch bleibendes radiales Aufweiten von in diese eingeschobenen mehreren Hülsen (5, 7) in koaxialer Anordnung,
dadurch gekennzeichnet,
daß die Hülsen (5, 7) mit Druckflüssigkeit gefüllt werden und in ihre Öffnungen Kolben (4, 6, 8) eingesetzt werden, wobei zueinanderliegende Öffnungen benachbarter Hülsen (5, 7) durch einen einzelnen Kolben (8) verschlossen werden, und daß durch Annäherung der beiden die nach außen liegenden Öffnungen der äußeren Hülsen (5, 7) verschließenden Kolben (4, 6) der Innendruck erhöht wird.

2. Anordnung zur Durchführung eines Verfahrens nach Anspruch 1,
gekennzeichnet durch
eine Vorrichtung zur Aufnahme der miteinander zu verbindenden Rohrstücke (9, 11) und/oder der auf diesen festzulegenden Elemente (10),
einen festen Anschlag für den die außenliegende Öffnung der ersten Hülse (7) verschließenden Kolben (6),
eine Anzahl freibeweglicher in die innenliegenden Öffnungen benachbarter Hülsen (5, 7) eingesetzter Kolben (8)
und einen die nach außenliegende Öffnung der letzten Hülse (5) verschließenden druckerzeugenden Arbeitskolben (4).

3. Anordnung nach Anspruch 2,
dadurch gekennzeichnet,
daß die Kolben (4, 6, 8) zur Erzeugung unterschiedlicher Drucke unterschiedliche Durchmesser (d₁, d₂, d₃) haben.

4. Vorrichtung nach Anspruch 3,
dadurch gekennzeichnet,
daß zumindest einzelne der Kolben (4, 6, 8) im Durchmesser zwischen den Hülsen (5, 7) abgestuft sind.

## Claims

1. A method of establishing frictional connections between pipe sections (9, 11) inserted into one another or for fixing elements (10) applied to pipe sections (9, 11) by permanent, radial expansion of a plurality of sleeves (5, 7) inserted therein in a coaxial arrangement, characterised in that the sleeves (5, 7) are filled with pressure fluid and pistons (4, 6, 8) are inserted into their openings, where mutually facing openings of adjacent sleeves (5, 7) are closed by one single piston (8), and that the internal pressure is increased in that the two pistons (4, 6), which close the outer openings of the external sleeves (5, 7), are moved towards one another.

2. An arrangement for executing a method as claimed in Claim 1, characterised by a device which accommodates the pipe sections (9, 11) which are to be connected to one another and/or the elements (10) to be fixed thereon,
a fixed stop for the piston (6) which closes the outer opening of the first sleeve (7),
a number of freely movable pistons (8) inserted into the inner openings of adjacent sleeves (5, 7),
and a pressure-generating working piston (4) which closes the outer opening of the last sleeve (5).

3. An arrangement as claimed in Claim 2, characterised in that the pistons (4, 6, 8) possess different diameters (d₁, d₂, d₃) for the generation of different pressures.

4. A device as claimed in Claim 3, characterised in that at least an individual one of the pistons (4, 6, 8) is stepped in diameter between the sleeves (5, 7).

## Revendications

1. Procédé de réalisation de liaisons par serrage entre des pièces tubulaires (9, 11) enfichées l'une dans l'autre ou de blocage d'éléments (10) enfilés sur les pièces tubulaires (9, 11), par élargissement radial permanent de plusieurs douilles (5, 7) enfoncées dans ces éléments, dans l'ordre coaxial,
procédé caractérisé
en ce que les douilles (5, 7) sont remplies de fluide sous pression et que des pistons (4, 6, 8) sont introduits dans leurs ouvertures, étant précisé que les ouvertures, situées l'une près de l'autre, de douilles (5, 7) voisines sont obturées par un unique piston (8), et en ce que la pression intérieure croît par rapprochement des deux pistons (4, 6) obturant les ouvertures, situées vers l'extérieur, des douilles extérieures (5, 7).

2. Dispositif pour la mise en oeuvre d'un procédé selon la revendication 1,
caractérisé
par un organe pour reprendre les pièces tubulaires (9, 11) à relier l'une à l'autre et/ou les éléments (10) à bloquer sur elles,
par une butée fixe pour le piston (6) qui obture l'ouverture extérieure de la première douille (7),
par un certain nombre de pistons (8) insérés et pouvant se déplacer librement dans les ouvertures intérieures des douilles voisines (5, 7)
et par un piston de travail (4) qui produit la pression et obture l'ouverture, située vers l'extérieur, de la dernière douille (5).

3. Dispositif selon la revendication 2,
caractérisé
par le fait que les pistons (4, 6, 8) prévus pour produire des pressions différentes ont des diamètres différents (d₁, d₂, d₃.

4. Dispositif selon la revendication 3,
caractérisé
par le fait qu'au moins certains des pistons (4, 6, 8) sont étagés en diamètre entre les douilles (5, 7).
